# EUROPÄISCHE PATENTSCHRIFT

(11) **EP 2 609 380 B1**
(45) Veröffentlichungstag und Bekanntmachung des Hinweises auf die Patenterteilung: **20.11.2019**
(21) Anmeldenummer: 11751547.8
(22) Anmeldetag: 26.08.2011
(51) Int. Cl.: F25D 23/00, A47F 3/04

(54) **KÜHLMÖBEL**
REFRIGERATING FURNITURE
MEUBLE FRIGORIFIQUE

(30) Priorität: 27.08.2010 DE 102010035695
(43) Veröffentlichungstag der Anmeldung: 03.07.2013
(73) Patentinhaber: AHT Cooling Systems GmbH, 8786 Rottenmann (AT)
(72) Erfinder: RESCH, Reinhold, A-8755 St. Peter (AT)
(74) Vertreter: Dosterschill, Peter
(86) Internationale Anmeldenummer: PCT/EP2011/004283
(87) Internationale Veröffentlichungsnummer: WO 2012/025240

(56) Entgegenhaltungen:
- WO-A1-2006/087007
- DE-A1- 19 906 742
- JP-A- 58 019 678
- JP-U- S5 994 275
- US-A1- 2005 126 196

## Beschreibung

Die Erfindung betrifft ein Kühlmöbel nach Anspruch 1.

Aus DE 102 05 621 A1, DE 102 05 622 A1, DE 20 2004 013 901 U, DE 20 2005 011 812 U1, DE 202 02 060 U1 und DE 201 19 300 U1 sind bereits Kühlregale zur Präsentation und Kühlung von Waren bekannt.

Aus DE 30 46 296 A1 ist ein Verfahren und eine Vorrichtung zur Verbesserung der Energiebilanz von Kühlanlagen bekannt. Hierzu wird die Abwärme des Kühlaggregats an die Außenluft bzw. an einen Brauchwasservorwärmer abgeführt. Vor einem Luftkondensator des Kühlaggregats ist ein Wärmetauscher eingeschaltet, der über ein Sekundärkühlerumlaufsystem mit einem Außenkühler und/oder einem Heizregister eines Wasserspeichers verbunden ist.

Aus DE 297 23 977 U1 ist ein Kühlgerät für den Haushalt mit einem mittels einer Kältemaschine kühlbaren Lagerraum bekannt, wobei die Abwärme der Kältemaschine zum Erwärmen von Brauchwasser einem Brauchwassertank zugeführt wird.

Auch ist bereits eine Anordnung mehrerer Kühlregale bekannt, wobei die Kühlregale mit einer zentralen Kälteversorgungseinrichtung verbunden sind. Bei der bekannten Anordnung wird ein Kältemittel durch im Boden verlegte, also ortsfeste Rohrleitungen transportiert. Diese Anordnung weist eine Reihe von Nachteilen auf. Zum einen sind am Installationsort, zum Beispiel in einem Supermarkt, zunächst Rohrleitungen zu verlegen.

Im Anschluss daran ist jedes Kühlregal an die Rohrleitungen anzuschließen. Diese Rohrverbindungen sind eine häufige Fehlerquelle und führen zu Undichtigkeiten, aus denen umweltschädigendes, teures und für die Funktion der Geräte immer wieder zu ersetzendes Kältemittel austreten kann. Zum anderen besteht ein wesentlicher Nachteil darin, dass der Betrieb der gesamten Anordnung aller Kühlregale ausfällt, wenn die zentrale Kälteversorgungseinrichtung oder auch nur ein einzelnes Kühlregal ausfällt.

Aus der FR 2672114 A1 ist eine Kälteanlage beschrieben, die Kälte zentral erzeugt und das Kältemittel über Leitungen zu den einzelnen Kühlregalen leitet. Der Verflüssiger (11) der Kälteanlage ist außerhalb des Kühlregals auf einer oberen Abdeckung angeordnet. Aus der US 2004/0031280 A1 ist ein Kühlregal bekannt, bei dem ein Kompressor (42) und ein Verflüssiger (44) außerhalb des Kühlregals auf einer oberen Abdeckung und ein Verdampfer (40) ist im unteren horizontalen Funktionsraum angeordnet.

Weitere Kühlmöbel sind aus DE 199 06 742 A1, JP 58 019678 A und WO 2006/087007A1 bekannt.

DE 199 06 742 A1 offenbart ein Kühlmöbel, insbesondere ein steckerfertiges Kühlregal mit Rückwandverflüssiger, der außen an der Rückwand des Kühlmöbels angeordnet ist. Im unteren Bodenbereich ist ein Verdichter angeordnet.

WO 2006/087007A1 offenbart ein Kühlmöbel, welches in seinem Bodenbereich eine Einheit aufweist, in der ein Kompressor und ein Fluid-Gas-Wärmeaustauscher angeordnet ist. Die Einheit ist in der Weise ausgestaltet, dass sie aus dem Kühlmöbel entfernbar ist.

JP 58 019678 offenbart ein Refrigerating Showcase, der in seinem Bodenbereich einen Kompressor 6 mit einer abnehmbaren Wärmeabschirmung 12 aufweist.

Die Anordnung des Kompressors und des Verflüssigers außerhalb des eigentlichen Kühlregals erfordert besonderen Aufwand beim Verpacken am Herstellungsort und führt zu einem vergleichsweise großen Volumen des verpackten Kühlregals. Damit entstehen erhöhte Transportkosten für den Transport vom Herstellungs- zum Einsatzort.

Weiterhin führt diese Anordnung des Kompressors und des Verflüssigers zu deren Verschmutzung. Eine Staubansammlung an der Kompressor-Außenseite bewirkt eine Isolierung gegenüber der Außenluft und bewirkt eine schlechtere Wärmeabgabe an die Umgebung. Dies hat zur Folge, dass der Kompressor sich mehr erwärmt und dadurch mehr Energie verbraucht. Die genannte Verschmutzung ist aus hygienischen Gründen fortwährend im laufenden Betrieb und auch vor Wartungsarbeiten zu beseitigen, was zu einem zusätzlichen Aufwand und zu entsprechenden Kosten führt.

Weiterhin entstehen Schall- und Schwingungsemissionen, sowohl beim Ein- bzw. Ausschalten des Kompressors aber auch im laufenden Betrieb, die von Benutzern als störend empfunden werden.

Schließlich wird durch die Anordnung des Kompressors und Kondensators im oberen Außenbereich des Kühlregals die Bauhöhe des Kühlregals vergrößert.

EP 1 780 485 A1 offenbart ein Kühlmöbel, das aus zwei Teilen besteht, einem cabinet und einem refrigerating module mit im Wesentlichen gleich großen Abmessungen. Beide Teile sind im Betriebsfall miteinander verbunden und lassen sich in einem Fehlerfall voneinander trennen. Ein Kompressor und ein Verflüssiger sind in einer geschlossenen Einheit im refrigerating module angeordnet. Das bekannte zweiteilige Kühlmöbel ist mechanisch komplex ausgestaltet.

Ausgehend von diesem Stand der Technik liegt der Erfindung die Aufgabe zugrunde, ein Kühlmöbel der eingangs genannten Art mit verbesserten Eigenschaften zu schaffen.

Diese Aufgabe wird erfindungsgemäß durch die kennzeichnenden Merkmale des Patentanspruchs 1 gelöst, während vorteilhafte Ausgestaltungen und Weiterbildungen der Erfindung den Unteransprüchen entnommen werden können.

Die Erfindung ist mit einer Mehrzahl von Vorteilen verbunden.

Die Anordnung des Kompressors im unteren Bereich innerhalb des Kühlregals und des Verflüssigers oberhalb mindestens teilweise innerhalb des Kühlregals erleichtert die Verpackung und den Transport des Kühlregals, da kein besonderer Aufwand beim Verpacken am Herstellungsort nötig ist und zu einem vergleichsweise geringen Volumen des verpackten Kühlregals führt. Damit entstehen keine erhöhten Transportkosten für den Transport vom Herstellungs- zum Einsatzort.

Weiterhin führt diese Anordnung des Kompressors und des Verflüssigers zu keiner Verschmutzung. Damit entsteht keine Staubansammlung an der Kompressor-Außenseite und damit auch keine Isolierung gegenüber der Außenluft. Die Wärmeabgabe des Kompressors an die Umgebung wird nicht beeinflusst, so dass der Energieverbrauch des Kompressors optimiert wird. Reinigungsarbeiten entfallen, womit der Vorteil erzielt wird, dass zusätzlicher Aufwand und entsprechenden Kosten nicht entstehen.

Durch die Anordnung des Verflüssigers in einem oberen Teilraum des Kühlmöbels können Wartungsarbeiten an den kühlregalindividuellen Kühleinrichtungen von vorne ausgeführt werden, ohne dass zwangsläufig Waren (Kühlgut) aus dem Kühlraum zu entladen ist. Die Wartungsarbeiten können von einem Monteur ausgeführt werden, ohne dass er Hilfspersonen für Zuarbeiten (Entladen von Kühlgut, etc.) benötigt oder diese Arbeiten selbst auszuführen hätte.

Durch die Anordnung des Kompressors im erfindungsgemäßen Kühlraum können Wartungsarbeiten in einfacher Weise von vorne durchgeführt werden.

Hierzu werden Luftauslasselemente vom Kühlregal gelöst oder ausgehängt; somit läßt sich das nun freiliegende Kompressorgehäuse von der Gehäuseaußenwand lösen und entfernen werden, sodass die Arbeiten direkt am Kältesystem und am Kompressor vorgenommen werden können, ohne diesen aus dem Kühlregal herauszunehmen.

Mit der Anordnung des Verflüssigers in einem Verflüssigerabteil wird der Vorteil erzielt, dass der Verflüssiger im Verflüssigerabteil vor Beschädigungen geschützt ist und zusätzlich die Abmessungen des Kühlmöbels optimiert werden. Dies erleichtert die Verpackung und den Transport des Kühlmöbels und führt zu einem vergleichsweise geringen Volumen des verpackten Kühlregals. Damit entstehen keine erhöhten Transportkosten für den Transport vom Herstellungs- zum Einsatzort.

Mit der lösbaren Verbindung des Verflüssigerabteils wird der Vorteil erzielt, dass im Wartungsfall das Verflüssigerabteil als Ganzes mit Verflüssiger, Filterelement, Absperrorgan, Druckaufnehmer sowie Regelelement mit der jeweiligen Verrohrung einfach entnommen werden kann.

Mit der Zuordnung eines im Kühlmöbel angeordneten Kompressorgehäuses zu dem Kompressor wird der Vorteil erzielt, dass der Kühlraum des Kühlmöbels thermisch und akustisch optimiert wird; insbesondere wird eine spürbare Reduzierung störender Schall- und Schwingungsemissionen erzielt.

Mit der lösbaren Verbindung des Kompressorgehäuses mit dem Kühlmöbel wird der Vorteil erzielt, dass das Kompressorgehäuse gelöst und somit direkte Wartungsarbeiten am Kompressor oder der Verrohrung durchgeführt werden können, ohne den Kompressor aus dem Kühlregal herauszunehmen.

Dieser Vorteil wird auch dadurch erzielt, dass der Kompressor über den Kühlraum zugänglich ist.

Vorteilhafte Ausgestaltungen des erfindungsgemäßen Kühlmöbels sind dadurch gekennzeichnet, dass einerseits der Verflüssiger thermisch und/oder akustisch gegenüber dem Kühlraum isoliert ist und/oder dass andererseits der Kompressor thermisch und/oder akustisch gegenüber dem Kühlraum isoliert ist. Damit werden die Vorteile einer verbesserten Effizienz und einer Reduzierung störender Schall- und Schwingungsemissionen erzielt.

Eine weitere vorteilhafte Ausgestaltung des erfindungsgemäßen Kühlmöbels ist dadurch gekennzeichnet, dass das Kühlmöbel eine Rückwand aufweist, und dass die Rückwand im Bereich des Kompressors mindestens ein Luftaustrittselement aufweist. Hierdurch wird der Vorteil erzielt, dass der Kompressor durch einen natürlichen Luftaustausch mit der Außenluft gekühlt wird.

Eine weitere vorteilhafte Ausgestaltung des erfindungsgemäßen Kühlmöbels ist dadurch gekennzeichnet, dass dem Kompressor eine ("dritte") Gebläsevorrichtung zu dessen Kühlung zugeordnet ist. Hierdurch wird der Vorteil erzielt, dass der Kompressor durch die in das Kompressorabteil durch die dritte Gebläsevorrichtung angesaugte Außenluft, gekühlt wird. Damit wird eine Erwärmung verhindert, die sowohl die Effizienz des Kühlbetriebs als auch die Lebensdauer des Kompressors reduzieren würde.

Eine weitere vorteilhafte Ausgestaltung des erfindungsgemäßen Kühlmöbels ist dadurch gekennzeichnet, dass in dem Verflüssigerabteil ein Regelelement angeordnet ist, das einen durch den Verflüssiger geführtes Sekundärkreismedium (z.B. Sole) regelt. Hierdurch wird die Effizienz des Wärmetausches verbessert.

Eine weitere vorteilhafte Ausgestaltung des erfindungsgemäßen Kühlmöbels ist dadurch gekennzeichnet, dass eine Steuerung in einem Gehäusemodul angeordnet ist, und dass das Gehäusemodul mit dem Kühlmöbel lösbar verbindbar ist. Hierdurch wird der Vorteil erzielt, dass im Wartungsfall die Steuerung diese einfach ausgetauscht werden kann und die eigentliche Steuerungsschaltung vor Verschmutzung geschützt ist.

Eine weitere vorteilhafte Ausgestaltung des erfindungsgemäßen Kühlmöbels ist dadurch gekennzeichnet, dass dem Verflüssigerabteil ein erstes Isolationsmedium zugeordnet ist, das aus einem Isolationsmaterial, vorzugsweise auf Basis von synthetischem Kautschuk und/oder aus einem ähnlichen Isolationsmaterial besteht. Hierdurch wird der Vorteil erzielt, dass das Verflüssigerabteil thermisch gegenüber der gekühlten Luft isoliert ist.

Eine weitere vorteilhafte Ausgestaltung des erfindungsgemäßen Kühlmöbels ist dadurch gekennzeichnet, dass dem Kompressor, insbesondere dem Kompressorgehäuse ein zweites Isolationsmedium zugeordnet ist, das ebenfalls vorzugsweise auf Basis von synthetischem Kautschuk und/oder aus einem ähnlichen Isolationsmaterial besteht. Hierdurch wird der Vorteil erzielt, dass der Kompressor thermisch und akustisch gegenüber dem Kühlraum isoliert ist.

Eine vorteilhafte Ausführungsform des erfindungsgemäßen Kühlregals ist dadurch gekennzeichnet, dass das Kühlregal und ein mindestens ein weiteres Kühlregal jeweils eine kühlregalindividuelle Kühleinrichtung aufweisen, und dass die kühlregalindividuellen Kühleinrichtungen Leitungen aufweisen, mit denen die kühlregalindividuellen Kühleinrichtungen miteinander und/oder mit mindestens einem Wärmetauscher verbindbar sind und in denen Medien unterschiedlicher Temperatur transportiert werden.

Damit wird eine Mehrzahl von Vorteilen erzielt.

Zum einen sind am Installationsort keine Rohrleitungen zu verlegen. Zum anderen fällt der Betrieb einer Anordnung von zwei oder mehr erfindungsgemäßen Kühlregalen selbst dann nicht aus, wenn ein einzelnes Kühlregal der Anordnung ausfallen sollte, alle übrigen Kühlregale arbeiten uneingeschränkt weiter. Jedes einzelne Kühlregal enthält ein komplettes, vollthermisches Kältesystem und ist damit von anderen Kühlregalen im Verbund unabhängig.

Eine zentrale Kälteversorgungs-Einrichtung und damit eine kältetechnische Verrohrung von einer solchen zentralen Einrichtung an die einzelnen Kühlregale der Anordnung entfallen.

Am Installationsort ist das erfindungsgemäße Kühlmöbel lediglich an einen elektrischen Netzanschluss anzuschließen und am Kühlmöbel angeordnete Leitungen, die dem Transport eines oder zweier unterschiedlicher Kühlmittel-Medien dienen, sind mit korrespondierenden Rohrleitungen eines anderen Kühlmöbels und des Wärmetauschers bzw. mit den Leitungen zweier benachbarter Kühlmöbel anzuschließen.

Diese Installation (Einführen eines Steckers in eine Steckdose; Verschrauben von Rohrleitungen) kann von technischen Laien vorgenommen werden, ein Kältetechnik-Experte ist hierfür nicht erforderlich, so dass sich das erfindungsgemäße "steckerfertige" Kühlregal auch durch vergleichsweise geringe Installationskosten auszeichnet.

Eine weitere vorteilhafte Ausführungsform des erfindungsgemäßen Kühlregals ist dadurch gekennzeichnet, dass das Kühlregal und das weitere Kühlregal mit genau einem gemeinsamen Wärmetauscher verbunden sind. Hiermit wird der Vorteil erzielt, dass lediglich ein Wärmetauscher für eine Anordnung von zwei oder mehr erfindungsgemäßen Kühlregalen vorgesehen ist.

Eine weitere vorteilhafte Ausführungsform des erfindungsgemäßen Kühlregals zeichnet sich durch den Vorteil einer modularen Gestaltung aus: das erfindungsgemäße Kühlregal lässt sich sowohl in einer Anordnung mit nur einem Kühlregal als auch in einer Anordnung mit mehreren Kühlregalen integrieren, wobei ein einzelnes Kühlregal entweder direkt an einen Wärmtauscher angeschlossen ist oder über ein weiteres Kühlregal oder über mehrere Kühlregale indirekt an den Wärmetauscher angeschlossen ist.

Die modulare Gestaltung ermöglicht es, die Anordnung in einfacher Weise zu verändern. Beispielsweise lassen sich im Rahmen der Wärmeaustauschkapazität zusätzliche Kühlregale in Anordnung integrieren; es lassen sich einzelne Kühlregale ersetzen, schließlich lassen sich zum Beispiel in Zeiten eines geringeren Bedarfs auch einzelne Kühlregale entfernen oder deaktivieren.

Vorzugsweise sind die Leitungsanschlüsse identisch, damit werden anschluß-identische Kühlmodule geschaffen, die sich in einfacher Weise miteinander zu einer Gesamtanordnung verbinden lassen.

Eine weitere vorteilhafte Ausführungsform des erfindungsgemäßen Kühlregals ist dadurch gekennzeichnet, dass das Kühlregal und das weitere Kühlregal mit einem gemeinsamen - zentralen - Wärmetauscher und/oder mit einem Gerät (HZ) verbunden sind, das Wärme an die Umgebung abgibt.

Die im Kühlregal bzw. in der Kühleinrichtung entstehende Wärme lässt sich damit in unterschiedlicher Weise nutzen: mit dem vorstehend genannten Gerät lässt sich bei Bedarf die Raumtemperatur am Installationsort gezielt erhöhen.

Bevorzugte Ausführungsformen des erfindungsgemäßen Kühlregals werden nun anhand der Zeichnung weiter beschrieben.

Es zeigt
- Figur 1: eine perspektivische Ansicht eines Kühlregals,
- Figur 2: das Kühlregal nach Figur 1 mit Komponenten und deren Zusammenwirken
- Figur 3: eine erste, serielle Anordnung mehrerer Kühlregale nach Figur 1, und
- Figur 4: eine zweite, parallele Anordnung mehrerer Kühlregale nach Figur 1.
- Figur 5: das Kühlregal nach Figur 1 mit einem zusätzlichem Verflüssigerabteil,
- Figur 6: das Kühlregal nach Figur 1 mit zusätzlichem Verflüssigerabteil und einem Abdeckelement,
- Figur 7: das Kühlregal KR1 als Detail der Figur 5 mit dem Schnitt des oberen Bereichs, und
- Figur 8: eine Draufsicht auf das Kühlregal nach Figur 1 mit einer Steuerung und einem Verflüssigerabteil.

Figur 1 zeigt ein Ausführungsbeispiel eines Kühlregals KR1 in perspektivischer Darstellung. Das Kühlregal KR1 ist im Wesentlichen quaderförmig ausgestaltet; es ist an einer Seite, der Vorderseite, offen gestaltet, während es an seiner Rückseite, an seiner Unterseite, an seiner Oberseite, sowie an seiner linken und rechten Seite geschlossen ist. An seiner rechten Seite ist ein in der Figur 1 dunkel dargestelltes vertikales Seitenwandelement dargestellt, das lösbar ausgebildet ist. Im Kühlbetrieb ist das Kühlregal mindestens an einer Seite offen; das Kühlgut ist damit im Kühlbetrieb frei zugänglich. Das Kühlregal kann mit mindestens einem lösbaren Seitenwandelement und/oder mit mindestens einem lösbaren Vorderseitenwandelement ausgestattet sein.

Für die Lagerung von Kühlgut (insbesondere verderbliche Waren wie Lebensmittel, Kosmetika, Medikamente) sind bei dem in Figur 1 dargestellten Beispiel in einem Kühlraum (Warenaufnahmeraum) KR1M drei horizontal gelagerte Regalelemente RE1, RE2 und RE3 sowie die Fläche RE4 am Boden des Kühlregals vorgesehen. Die Fläche RE4 befindet sich etwa auf der gleichen Höhe wie die (untere) Ladekante LK. Die Ladekante LK befindet sich aufgrund der besonderen Ausgestaltung des Kühlregals, die noch beschrieben wird, vorteilhafterweise nur wenige Zentimeter über der Standfläche des Kühlregals und ermöglicht damit, den Kühlraum in den unteren Bereich des Kühlregals auszudehnen und damit zu maximieren.

Weitere konstruktive Ausgestaltungen des Kühlregals sind in den Figuren 2 und 3 dargestellt.

Figur 2 zeigt ein Ausführungsbeispiel des Kühlregals KR1, das über zwei Leitungen KR1L1, KR1L2 (insbesondere Schlauchleitungen, evtl. Rohrleitungen) mit einem externen Wärmetauscher WT/HZ verbunden ist. Mit diesem externen, zentralen Wärmetauscher sind auch weitere Kühlregale (KR2, ..., KRN in Figur 3) verbindbar.

Bei dem in Figur 2 dargestellten Ausführungsbeispiel befinden sich das Kühlregal KR1 und der Wärmetauscher WT an zwei unterschiedlichen Orten, die durch einen Raumteiler beziehungsweise eine Wand WD voneinander getrennt sind. Der Wärmetauscher WT kann jedoch in unmittelbarer Nähe des Kühlregals KR1, beispielsweise auf seiner Oberseite angeordnet sein.

Das in Figur 2 im Schnitt dargestellte Ausführungsbeispiel eines erfindungsgemäßen Kühlregals KR1 weist einen Kühlraum KR1M auf, der in Figur 2 ohne die in Figur 1 beispielhaft dargestellten Regalelemente RE1, RE2 und RE3 dargestellt ist.

Zwischen Kühlraum und Rückseite des Kühlraums befindet sich ein Raum ("Funktions- bzw. Maschinenraum") FR. Bei dem in Figur 2 dargestellten Ausführungsbeispiel weist der Funktionsraum FR einen vertikalen Teilraum VR sowie einen oberen und einen unteren horizontalen Teilraum HR1, HR2 auf. Die genannten Teilräume HR2, VR, HR1 bilden einen Kanal für gekühlte Luft KL und für erwärmte Luft WL.

Im unteren Bereich des vertikalen Teilraums VR ist ein Kompressor KOM angeordnet und im oberen Bereich des vertikalen Teilraums VR ist ein Verdampfer VERD angeordnet. Außen an der Rückwand des Kühlregals KR1 befindet sich ein Verflüssiger VF, der über zwei Rohrleitungen KR1L1 und KR1L2 mit dem Wärmetauscher WT/HZ verbunden ist. In der Rohrleitung KR1L1 wird ein erstes Medium M1, insbesondere Wasser mit Glykol-Zusatz, vom (Kühl-)Ausgang des Wärmetauschers zum Verflüssiger VF geführt. Demgegenüber wird in der Rohrleitung KR1L2 ein zweites Medium M2, das gleich dem ersten Medium M1 sein kann, vom Verflüssiger VF zum (Wärme-)Eingang des Wärmetauschers geführt. Das Medium M1 hat typischerweise eine Temperatur T1 im Bereich von cirka 10° bis cirka 55° Celsius, während das Medium M2 typischerweise eine Temperatur T2 im Bereich von cirka 15° bis 60° Celsius hat.

Leitungsanschlüsse der beiden Leitungen KR1L1 und KR1L2 und korrespondierende Leitungsanschlüsse zu korrespondierenden Leitungen des Wärmetauschers WT/HZ sind in Figur 3 dargestellt.

Der Kompressor KOM ist über ein Elektrokabel mit einem elektrischen Netzanschluss NA verbunden.

In der Wandfläche, die den Kühlraum KR1M und den Funktionsraum FR begrenzt, sind mehrere Öffnungen vorgesehen, durch die gekühlte Luft KL in den Kühlraum KR1M strömt. Gekühlte Luft KL strömt auch durch den oberen horizontalen Teilraum HR2 zu einem Luftauslass LA an der Vorderseite des Kühlregals (links in der Schnittdarstellung in Figur 2).

An der Vorderseite des Kühlregals KR1 (links in der Schnittdarstellung in Figur 2) befindet sich am Luftauslass LA eine erste Gebläsevorrichtung VT1, insbesondere ein Ventilator, der die gekühlte Luft KL in den Kühlraum KR1M führt. Die Gebläsevorrichtung VT1 bildet einen Kühlluftvorhang zwischen oberen und unteren Bereich des Kühlregals. Dieser Kühlluftvorhang bildet eine thermische Isolierung des Kühlraums gegenüber der Umgebungsluft. Die von der Gebläsevorrichtung abgegebene gekühlte Luft kann zudem gezielt auf jeden Bereich des Kühlraums und insbesondere auf den Bereich gelenkt werden, der für die Lagerung des Kühlguts vorgesehen ist.

Alternativ zu der in Figur 2 dargestellten Ausführungsform kann die erste Gebläsevorrichtung im hinteren Bereich des Kühlregals, dort im Funktionsraum FR angeordnet sein. Die Gebläsevorrichtung kann auch unterhalb des Verdampfers VERD angeordnet sein und damit eine Verdichtung der Luft durch den Verdampfer bewirken. Wird die Gebläsevorrichtung, anders als in Figur 2 dargestellt, oberhalb des Verdampfers angeordnet, wird Luft über den Verdampfer gesaugt. Die Leiteinrichtung, insbesondere ein Blech, welche mindestens von der Oberkante des Verdampfers VERD nach unten in Richtung des Innenraums bis maximal zur Höhe der Ladekante angeordnet wird, bewirkt, dass an der Rückwand des Kühlraums Kälte herabfällt. Die Leiteinrichtung (Blech) trennt warme und gekühlte Luft. Diese Leiteinrichtung bewirkt, dass auch unterhalb der Verdampfers gekühlte Luft durch die geschlitzte Rückwand, die mit Öffnungen versehen bzw. geschlitzt ist, in den Kühlraum gelangt.

Der vorgenannte Kühlluftvorhang bildet eine thermische Isolierung des Kühlraums gegenüber der Umgebungsluft. Die von der ersten Gebläsevorrichtung abgegebene gekühlte Luft kann gezielt auf jeden Bereich des Kühlraums und insbesondere auf den Bereich gelenkt werden, der für die Lagerung des Kühlguts vorgesehen ist.

An der Vorderseite des Kühlbereichs KR1 befindet sich im unteren Bereich an der Ladekante LK ein Lufteinlass LE und eine zweite Gebläsevorrichtung VT2, insbesondere ein Ventilator. Dieser saugt zum einen gekühlte Luft, nach ihrem Weg bzw. nach Aufwärmung im Kühlraum, an ("Warmluft WL"). Zum anderen saugt er gekühlte Luft an, die unerwünschter Weise vor das Kühlregal im unteren Bereich gelangt. Die angesaugte Luft wird in den unteren Teilraum HR2 des Funktionsraums FR und in den vertikalen Teilraum VR des Funktionsraums FR geführt.

Mit der zweiten Gebläsevorrichtung VT2 wird erzielt, dass allenfalls eine geringe Menge gekühlte Luft aus dem Kühlraum austritt und in den Bereich unten vor dem Kühlraum gelangt.

Anders als in Figur 2 dargestellt, kann die zweite Gebläsevorrichtung auch im hinteren Bereich des Kühlregals, dort sowohl im unteren als auch im oberen Bereich angeordnet sein.

Es kann auch vorgesehen sein, dass die gekühlte Luft, nach ihrem Weg bzw. nach Aufwärmung im Kühlraum, ("Warmluft WL") durch einen Unterdruck in den Lufteinlass LE geführt wird; insoweit erübrigt sich die zweite Gebläsevorrichtung VT2.

Wie schon in Verbindung mit Figur 1 beschrieben, befindet sich die Ladekante LK vorteilhafterweise nur wenige Zentimeter über der Standfläche des Kühlregals. Dies wird dadurch erreicht, dass im unteren Teilraum HR2 unterhalb des Kühlraums KR1M keine Komponente der kühlregalindividuellen Kühleinrichtung (Verdampfer, Verflüssiger, Kompressor) vorgesehen ist.

Der untere Teilraum HR2 wird lediglich als Kanal für die erwärmte Luft WL genutzt; die Kühleinrichtung einschließlich Verdampfer, ist gegenüber der in Figur 2 dargestellten Ausführungsform außerhalb des Kühlregals angeordnet, insbesondere ist die Kühleinrichtung (Verdampfer, Verflüssiger, Kompressor) oberhalb an dem Kühlregal oder an einer nichtoffenen Seite des Kühlregals angeordnet.

Damit wird der Kühlraum in den unteren Bereich des Kühlregals ausgedehnt und damit maximiert.

Figur 3 zeigt in schematischer Darstellung eine Anordnung mehrerer seriell miteinander verbundener Kühlregale KR1, ..., KRN, die mit einem gemeinsamen (zentralen) Wärmetauscher WT/HZ verbunden sind. Die einzelnen Kühlregale KR1, ..., KRN können am Installationsort unmittelbar nebeneinander, also ohne Zwischenabstand, oder alternativ hierzu mit Zwischenabstand angeordnet werden.

Die Kühlregale KR1, ..., KRN sind seriell geschaltet: Der Ausfall eines Kühlregals, z.B. KR4, führt nicht zum Ausfall der Kühlregale KR1, KR2, KR3, KR5, ..., KRN; die Leitungen eines ausgefallenen Kühlregals ermöglichen auch nach dem Ausfall weiter den Transport der Medien M1, M2 zwischen dem Wärmetauscher und den nicht ausgefallenen Kühlregalen, in jeweils einer Richtung.

Jedes Kühlregal (z.B. KR1) verfügt über eine kühlregalindividuelle Kühleinrichtung (z.B. KR1KE mit Verdampfer VERD, Verflüssiger VF, Kompressor KOM)), die eine erste Leitung KR1L1 und eine zweite Leitung KR1L2 aufweist. An den Enden der Leitungen KR1L1, KR1L2 befinden sich Leitungsanschlüsse KR1L11, KR1L12; KR1L21, KR1L22, die mit Leitungsanschlüssen (WTL1; WTL2; KR2L11; KR2L21) von Einheiten (z.B. WT/HZ, KR2) korrespondieren, die in der Anordnung dem jeweiligen Kühlregal (hier: KR1) benachbart sind. Die Leitungsanschlüsse sind insbesondere identisch ausgebildet, beispielsweise sogenannte Schnellkupplungen.

Das Kühlmöbel KR1 ist also in der folgenden Weise ausgestaltet:
Die kühlregalinterne Kühleinrichtung KR1KE ist mit einer ersten Leitung KR1L1 zum Transport eines ersten Mediums M1, das eine Temperatur T1 eines ersten Temperaturbereichs aufweist, und zum Anschluss an den Wärmetauscher WT verbunden;
die kühlregalinterne Kühleinrichtung KR1KE ist weiterhin mit einer zweiten Leitung KR1L2 zum Transport eines zweiten Mediums M2, das eine Temperatur T2 eines zweiten Temperaturbereichs aufweist, und zum Anschluss an den Wärmetauscher WT verbunden;
die erste Leitung KR1L1 weist einen ersten Leitungsanschluss KR1L11 auf, der mit einem Leitungsanschluss WTL1 des Wärmetauschers WT und/oder mit einem ersten Leitungsanschluß KR2L11 eines weiteren Kühlregals KR2 korrespondiert,
die erste Leitung KR1L1 weist darüber hinaus einen zweiten Leitungsanschluss KR1L12 auf, der mit einem zweiten Leitungsanschluss KR2L12 des weiteren Kühlregals KR2 korrespondiert,
weiterhin weist die zweite Leitung KR1L2 einen ersten Leitungsanschluss KR1L21 auf, der mit einem Leitungsanschluss WTL2 des Wärmetauschers WT und/oder mit einem ersten Leitungsanschluss KR2L21 des weiteren Kühlregals KR2 korrespondiert.

Schließlich weist die zweite Leitung KR1L2 einen zweiten Leitungsanschluss KR1L22 auf, der mit einem zweiten Leitungsanschluss KR2L21 des weiteren Kühlregals KR2 korrespondiert.

Figur 4 zeigt in schematischer Darstellung eine Anordnung mehrerer parallel miteinander verbundener Kühlregale KR1, ..., KRN, die mit einem gemeinsamen (zentralen) Wärmetauscher WT/HZ verbunden sind.

Bei dieser Anordnung hat die "erste" Leitung und die "zweite" Leitung des Verflüssigers "nur" einen Leitungsanschluss, und zwar an eine durchgehende Leitung, die zum Wärmetauscher führt.

Die dargestellten Kühlregale KR1, ..., KRN führen die Wärmeenergie über die parallel angeschlossenen Verflüssiger VF1, ..., VFN ab. Als Regelgröße wird insbesondere der Verflüssigungsdruck im jeweiligen Kältekreislauf (Primärkreis) verwendet. Im Primärkreis wird der Verflüssigungsdruck abhängig von der Medium (Sole)- Temperatur nahezu konstant gehalten. In einem Sekundärkreis, der den wärmeabführenden Bereich des Wärmetauschers umfasst, wird Energie abgegeben und mittels eines Stellventils wird der Durchfluss geregelt. Die Regelgröße im Sekundärkreis ist wiederum der Verflüssigungsdruck. Geregelt wird der Volumenstrom im Stellventil. Die Wärmeenergie wird über die gemeinsame (zentrale) Wärmeabgabe genutzt.

Am Wärmetauscher sind vorzugsweise Schließventile vorgesehen, die im Servicefall ermöglichen, den wärmeabführenden Bereich zu verschließen, um das Sole-Medium während des Service im Wärmetauscher zu halten.

Die dargestellte Parallelschaltung zeichnet sich durch den Vorteil aus, dass bei Ausfall eines Kühlmöbels das Kühlmittelflußverhalten vom bzw. zum Wärmetauscher praktisch gegenüber dem "Nichtausfall" unverändert ist. Das Kühlmittel fließt bei dieser parallelen Anordnung - im Gegensatz zu der seriellen Anordnung nach Figur 3 - nicht hintereinander, also nicht "in Serie" durch mehrere Verflüssiger mehrerer Kühlmöbel.

Eine kühlregalindividuelle Kühleinrichtung KR1KE kann in den Anordnungen nach den Figuren 3 und 4 auch mindestens zwei Kühlregalen KR1, KR2 zugeordnet sein.

Figur 5 zeigt ein Ausführungsbeispiel des erfindungsgemäßen Kühlregals KR1 im Schnitt. Diese weist ein Verflüssigerabteil VFA im oberen horizontalen Teilraum HR1 und ein Kompressorabteil KOA im unteren vertikalen Teilraum VR auf. Das Verflüssigerabteil VFA befindet sich zumindest teilweise, gegebenenfalls auch insgesamt im oberen Teilraum HR1. Im vorderen, oberen Außenbereich AB befindet sich die Steuerung ST des Kühlmöbels, wobei diese vorzugsweise in einem Gehäusemodul angeordnet ist, das mit dem Kühlregal lösbar verbindbar ist. Das Gehäusemodul kann somit bei einem Transport des Kühlregals vom Herstellungs- zum Einsatzort von dem Kühlregal getrennt sein, wobei es am Einsatzort in das Kühlregal eingeführt und damit elektrisch mit diesem verbunden wird.

Im vertikalen Teilraum VR befindet sich zum einen ein Abschnitt des Verdampfers VF, der zugleich im horizontalen Teilraum HR1 angeordnet ist, und zum anderen das Kompressorabteil KOA mit einem Kompressorgehäuse KOMG und einem dem zweiten Isolationsmedium ISO2, dem zugehörigen Kompressor KOM und mindestens einem Luftaustrittselement LAE.

Das Kompressorabteil KOA, befindet sich im unteren Bereich des vertikalen Teilraums VR des Kühlregals KR1. Das Kompressorabteil KOA besteht aus dem Kompressorgehäuse KOMG, das mit einer unteren Gehäuseaußenwand GAO und einer hinteren Rückwand RW des Kühlregals verbunden ist. Es nimmt den Kompressor KOM auf; die Rückwand weist im Bereich des Kompressors KOM mindestens ein Luftaustrittselement LAE auf.

Das Kompresorgehäuse KOMG ist lösbar mit dem Kühlregal verbunden; wird dieses entfernt, so ist der Kompressor KOM von vorn über den Kühlraum KR1M zugänglich. Die Regalelemente RE1 (Figur 1) und die Luftauslasselemente LAAE (Figur 1) werden vom Kühlregal KR1 gelöst bzw. ausgehängt, das freiliegende Kompressorgehäuse KOMG wird von der unteren Gehäuseaußenwand GAO und der Rückwand RW gelöst und entfernt, sodass Arbeiten direkt am Kältesystem und am Kompressor vorgenommen werden können, ohne das Gerät aus dem Verbund herausnehmen zu müssen.

Kältemittelleitungen KML führen vom Kompressor KOM durch das Kompressorgehäuse KOMG über Leitungsdurchführungen LTD, in Richtung des oberhalb liegenden Verdampfers VD und Verflüssigers VF. Das Kompressorgehäuse KOMG verhindert den thermischen Austausch von Außenluft AL und erwärmter Luft WL.

Das zweite Isoliermedium ISO2 isoliert den Kompressor KOM thermisch und akustisch gegenüber dem Kühlraum KR1M; es hat die Aufgabe, erwärmte Luft WL und Außenluft AL voneinander, zusätzlich zum Kompressorgehäuse KOMG, thermisch zu isolieren. Das zweite Isoliermedium ISO2 ist zum Beispiel an der Ober- und Vorderseite, innen am Kompressorgehäuse KOMG angebracht. Beispielweise kann das Isoliermedium ISO2, aus mindestens einem selbstklebenden Schaumstoffelement und/oder oder aus mindestens einer Dämmplatte, bestehen.

In einer weiteren Ausgestaltung kann das Kompressorgehäuse KOMG mit einer isolierenden Beschichtung, teilweise oder gesamt, innen oder außen ausgestattet sein. Damit bildet das Kompressorgehäuse KOMG und das zweite Isolationsmedium ISO2 eine bauliche Einheit.

Der Kompressor KOM ist mit der unteren Gehäuseaußenwand GAO befestigt. Das Luftaustrittselement LAE ist in Form eines Abdeckelements mit Austrittsöffnungen ausgeführt, das den Abschluss des Kompressorgehäuses KOMG an der Rückwand RW des Kühlregals KR1 darstellt.

Zur Kühlung des Kompressors KOM kann zusätzlich innerhalb oder außerhalb des Kühlregals eine dritte Gebläsevorrichtung VT3 angeordnet sein. Gegebenenfalls lässt sich das Kühlregal ohne das vorgenannte Luftaustrittselement LAE ausgestalten.

Durch das Kompressorgehäuse KOMG und das zweite Isoliermedium ISO2 werden Schallemissionen des Kompressors KOM gedämpft und nach hinten in Richtung der Rückwand RW (bzw. Wand WD in Figur 2) geleitet, was zu einer merklichen Reduzierung der Schallentwicklung in Richtung des Benutzers (offener Zugangsbereich des Kühlregals, links in Figur 5) führt.

Das Verflüssigerabteil VFA befindet sich zumindest teilweise im oberen horizontalen Teilraum HR1. Es besteht aus einem Verflüssigergehäuse VFG dem Verflüssiger VF, insbesondere einem Platten- oder Rohrbündelwärmetauscher, Kältemittelleitungen KML in flüssiger Kommunikation mit dem Verdampfer VF, dem Kompressor KOM als Primärkreis PK benannt wird.

Der Verflüssiger VF steht in thermischer Kommunikation mit einem Sekundärkreis SK. Dieser umfaßt eine erste Leitung KR1L1 mit einem Regelelement RE, das das Sekundärkreismedium (z.B. Sole-Flüssigkeit) zum Wärmetauscher WT/HZ (Figur 2) führt, und eine zweite Leitung KR1L2 (in Figur 5 nicht dargestellt, siehe auch den Pfeil nach rechts), die das Sekundärkreismedium zum Verflüssiger VF zurückführt.

Das Verflüssigerabteil VFA und das in den oberen horizontalen Teilraum HR1 eingelassene Verflüssigergehäuse VFG ist wie zuvor beschrieben Kompressorgehäuse KOMG ausgeführt und verhindert die thermische Kommunikation zwischen Außenluft AL und der gekühlten Luft KL.

Die Luftführung zur Kühlung des Kühlraums KR1M wurde bereits anhand von Figur 2 beschrieben.

Die Form des Verflüssigergehäuses VFG ist bei der in Figur 5 dargestellten Ausführungsform wannenförmig ausgestaltet, führt, jedoch kann das Verflüssigerabteil VFA auch in anderen Formen ausgestaltet sein.

Das Verflüssigerabteil VFA ist beispielsweise in ein bestehendes Isolationselement ISOE, insbesondere einer Sandwichplatte, mit einem ersten Isolationsmedium ISO1 eingearbeitet, wie noch anhand von Figur 7 beschrieben wird. Es kann als eigenständiges Verflüssigergehäuse VFG ausgestaltet sein, insbesondere aus einer aus Stahlblech gebogenen Wanne, die in ein Isolationselement ISOE integriert oder eingebracht, sein. Insbesondere kann das gesamte Isolationselement ISOE mit dem Verflüssigerabteil VFA als ein Bauteil gefertigt werden. Das erste Isolationsmedium ISO1, das im Verflüssigerabteil VFA angeordnet ist, ist im Bauteil integriert und muss nicht zusätzlich eingebracht werden.

Die Steuerung ST des Kühlregals kommuniziert mit den kühlregalindividuellen Kühleinrichtungen KR1KE im Primärkreislauf PK, insbesondere dem Kompressor KOM, einer ersten Gebläsevorrichtung VT1, dem Regelventil RV, Regelelement RE und dem Druckaufnehmer DA2, der den Verflüssigungsdruck misst und dem im Saugbereich des Kompressors KOM angeordneten Druckaufnehmer DA1, der den Druck am Saugrohr misst.

Das im Sekundärkreis SK nach dem Verflüssiger VF angeordnete Regelelement RE, regelt den Durchfluss des so genannten Sekundärkreismediums, das insbesondere eine Sole ist, durch den Verflüssiger VF. Die Regelung des Regelelements RE erfolgt über den Verflüssigungsdruck im Primärkreis PK. Das Regelelement RE kann mechanisch oder elektrisch über den Druckaufnehmer DA2 und die Steuerung ST geregelt werden und führt über die erste Leitung KR1L1 zum Wärmetauscher WT/HZ (Figur 2) und über die zweite Leitung KR1L2 zum Verflüssiger VF zurück.

Bei dem in Figur 6 dargestellten Ausführungsbeispiel handelt es sich um eine Variante des ersten Kühlregals KR1 nach Figur 5 und nicht Gegenstand der vorliegenden Erfindung. Im Unterschied zu der Ausführungsform nach Figur 5 ist das Verflüssigerabteil VFA mit einem Abdeckelement AE vor Staub und Verschmutzung geschützt. Der Verflüssiger VF und andere kühlregalindividuellen Kühleinrichtungen KR1KE sind ebenfalls mindestens teilweise in dem oberen horizontalen Teilraum HR1 angeordnet und durch das Abdeckungselement AE geschützt. Das Abdeckelement AE ist insbesondere als Abdeckhaube, ein- oder mehrteilig, in unterschiedlicher Formgebung und so ausgestaltet, dass es eine Abdeckfläche aufweist, die größer ist als die Oberfläche des Verflüssigerabteils VFA. Es kann insbesondere lösbar mittels Schrauben auf dem ersten Isolationselement ISO1 befestigt werden.

Das Abdeckelement AE kann auch zugleich die Steuerung ST abdecken; alternativ kann ein weiteres, in Figur 6 nicht dargestelltes Abdeckelement vorgesehen sein, das ausschließlich die Steuerung ST abdeckt. Das Abdecklelement AE weist beispielsweise zusätzliche Öffnungen auf, die einen Luftaustausch zwischen Verflüssigerabteil VFA und Außenbereich AB ermöglichen.

Der Verflüssiger VF ist beispielsweise als Plattenwärmetauscher ausgeführt. Im Primärkreis PK ist zusätzlich ein Sammler KOL eingebaut. Das Kältemittel gelangt vom oberen horizontalen Teilraum HR1 zum Sammler KOL. Dieser Sammler KOL wird als Behälter mit oben und unten ausgeführten Öffnungen ausgebildet, die mit den Kältemittelleitungen KML1 und KML2 verbunden sind. Der Sammler KOL ist durch eine obere Öffnung mit der Kältemittelleitung KML1 und von unten mit einer Kältemittelleitung KML2, die in den Sammler KOL hineinragt, verbunden.

Dieser Sammler KOL wird durch das Kältemittel KM beaufschlagt und staut solange das Kältemittel KM als eine Art Puffer an, bis dieses die Höhe der Oberkante OBK der in den Sammler KOL hineinragenden Kältemittelleitung KML2 erreicht. Die Oberkante OBK der unteren Kältemittelleitung KML2 bewirkt ein Überlaufen des Kältemittels und dadurch eine kontinuierliche Beschickung des Verdampfers VERD durch flüssiges Kältemittel KM.

Das in Figur 7 dargestellte Ausführungsbeispiel zeigt eine weitere Variante des in Figur 5 dargestellten Kühlregals KR1 als Detail mit dem Schnitt durch den oberen Bereichs des Kühlregals KR1 und nicht Gegenstand der vorliegenden Erfindung.

Der obere horizontale Teilraum HR1 ist in einen unteren Bereich, der gekühlte Luft KL führt und diese an der Luftaustrittsöffnung LA an den Warenraum KR1 M abgibt, und den darüber liegenden Bereich, der das Isolationselement ISOE mit integriertem Verflüssigerabteil VFA enthält, unterteilt.

In dieser Variante ist eine vereinfachte Ausgestaltung des Isolationselements ISOE mit integriertem Verflüssigerabteil VFA im oberen horizontalen Teilraums HR1 dargestellt. Das Isolationselement ISOE wird als sogenannte Sandwichplatte ausgeführt und in den weiteren Ausführungen beschrieben.

Die Luftführung der gekühlten Luft KL wird in der Figur 2 näher beschrieben. Bei dieser Ausgestaltung des Verflüssigerabteils VFA werden insbesondere konventionelle Sandwichplatten mit Dicken von mindestens 4 cm verwendet. Diese Sandwichplatten, die aus einer Außenwand AW und einer Innenwand IW aus biegesteifem Material, wie insbesondere Stahlblech, Holz, Kunststoff oder Verbundstoffe und einem dazwischenliegenden Isolationsmaterial IS, insbesondere Polyurethan, bestehen. Aus dem Isolationselement ISOE wird in dem Bereich des Verflüssigerabteils VFA, die Außenwand AW und das Isolationsmaterial IS entfernt, bis in diesem Bereich nur mehr die Innenwand IW besteht. Diese Innenwand IW dient als Befestigung für die kühlregalindividuellen Kühleinrichtungen KR1KE. In dieses so entstandene Verflüssigerabteil VFA wird insbesondere an den Seiten und am Boden ein Isolationsmedium ISO1 eingebraucht, wie schon anhand von Figur 5 im Zusammenhang mit dem Kompressorgehäuse KOMG bei dem zweiten Isolationsmedium ISO2 beschrieben.

In einer weiteren, nicht dargestellten Ausführungsform nach Figur 7 ist die Steuerung ST, zumindest teilweise in den oberen horizontalen Teilraum HR1 versenkt.

Figur 8 zeigt ein Ausführungsbeispiel des erfindungsgemäßen Kühlregals KR1 in Form einer Draufsicht. Figur 8 zeigt das Isolationselement ISOE mit der Steuerung ST und einem in das Isolationselement ISOE eingebettetes Verflüssigerabteil VFA. Der Aufbau des Verflüssigergehäuses VFG und des ersten Isolationsmediums ISO1 entspricht der Ausgestaltung nach Figur 5. Die im Verflüssigerabteil VFA angeordneten kühlregalindividuellen Kühleinrichtungen KR1KE sind im Primärkreis PK, der zweite Druckaufnehmer DA2, der Verflüssiger VF, das Filterelement FT und das Absperrorgan AO.

Die Kältemittelleitungen KML des Primärkreises PK sind durch Leitungsdurchführungen LTD in den vertikalen Teilraum VR geführt und mit weiteren kühlregalindividuellen Kühleinrichtungen KR1KE verbunden. Der vollständige Primärkreis PK des Kältekreislaufs ist bereits in Figur 5 und Figur 6 dargestellt.

Der Verflüssiger besteht aus jeweils einem Verflüssigereingang VFAE und einem Verflüssigerausgang VFAB. Der Verflüssiger VF kann am Verflüssigergehäuse VFG aufliegen oder durch Befestigungsmittel BFM am Verflüssigergehäuse VFG fixiert sein. Vom Verflüssigerausgang VFAB durchströmt das Kältemittel KM ein Filterelement FT, insbesondere einen Filtertrockner, der Wasser und Feststoffe aus dem Kältemittel KM bindet und fließt weiter durch ein Absperrorgan AO, das bei Deaktivierung oder Ausfall des Kompressors KOM automatisch schließt und dadurch verhindert, dass flüssiges Kältemittel KM durch den Verdampfer VERD in den Ansaugbereich des Kompressor KOM gelangt und zu Beschädigungen des Kompressor KOM bei erneutem Anlauf, sogenannten Flüssigkeitsschlägen führt. Der Sekundärkreis SK nach Figur 8 entspricht dem Sekundärkreis nach Figur 5.

Bei dem erfindungsgemäßen Kühlmöbel ist der Verflüssiger VF mindestens teilweise innerhalb des Kühlregals KR1 in dessen oberen Bereich HR1 angeordnet, und der Kompressor KOM ist innerhalb des Kühlregals KR1 in dessen unteren Bereich VR angeordnet.

Der Verflüssiger VF ist von außerhalb des Kühlmöbels zugänglich; ebenso ist der Kompressor KOM von außerhalb des Kühlmöbels zugänglich.

Der Verflüssiger VF ist in einem Verflüssigerabteil VFA angeordnet, das in der Weise ausgestaltet ist, dass es mit dem Kühlmöbel lösbar verbunden ist.

Dem Kompressor KOM ist ein im Kühlmöbel angeordnetes Kompressorgehäuse KOMG zugeordnet, das lösbar mit dem Kühlmöbel verbunden ist. Der Kompressor KOM ist über den Kühlraum KR1M zugänglich.

### Bezugszeichenliste

- KE1: kühlregalinterne Kühleinrichtung
- WT: Wärmetauscher
- WTL1, WTL2: erste bzw. zweite Leitung von WT
- HZ: Gerät, Heizung
- M1: erstes Medium
- M2: zweites Medium
- T1: Temperatur eines ersten Temperaturbereichs
- T2: Temperatur eines zweiten Temperaturbereichs

- KR1: (erstes) Kühlregal
- KR1M: Kühlraum von KR1
- RE1, ..., RE4: horizontales Regalelement
- LK: untere Ladekante
- FR: Funktionsraum
- VR: Vertikaler Teilraum
- HR1: oberer horizontaler Teilraum
- HR2: unterer horizontaler Teilraum
- KR1KE: kühlregalindividuelle Kühleinrichtung von KR1
- KOM: Kompressor
- VERD: Verdampfer
- VF: Verflüssiger
- KR1L1: erste Leitung von KR1
- KR1L11: erster Leitungsanschluss von KR1L1
- KR1L12: zweiter Leitungsanschluss von KR1L1
- KR1L2: zweite Leitung von KR1
- KR1L21: erster Leitungsanschluss von KR1L2
- KR1L22: zweiter Leitungsanschluss von KR1L2
- VT1: erste Gebläsevorrichtung, Ventilator
- VT2: zweite Gebläsevorrichtung, Ventilator
- NA: Netzanschluss
- WD: Wand
- KL: Gekühlte Luft
- WL: Erwärmte Luft
- LA: Luftauslass
- LE: Lufteinlass

- KR2: Weiteres (zweites) Kühlregal
- KR2M: Kühlraum von KR2
- KR2KE: kühlregalindividuelle Kühleinrichtung von KR2
- KR2KEVF: Verflüssiger von KR2KE
- KR2L1: erste Leitung von KR2
- KR2L11: erster Leitungsanschluss von KR2L1
- KR2L12: zweiter Leitungsanschluss von KR2L1
- KR2L2: zweite Leitung von KR2
- KR2L21: erster Leitungsanschluss von KR2L2
- KR2L22: zweiter Leitungsanschluss von KR2L2

- KRN: n-tes Kühlregal
- VT3: dritte Gebläsevorrichtung, Ventilator
- KOMG: Kompressorgehäuse
- VFA: Verflüssigerabteil
- ISO1: erstes Isolationsmedium
- ISO2: zweites Isolationsmedium
- ISOE: Isolationselement
- LAH: Luftauslass hinten
- LEH: Lufteinlass hinten
- LAE: Luftaustrittselement
- ST: Steuerung/Regelung
- AE: Abdeckelement
- RE: Regelelement
- AO: Absperrorgan
- KOL: Kollektor
- LTD: Leitungsdurchführungen
- FT: Filterelement
- IW: Innenwand
- AW: Außenwand
- IS: Isolationselement
- AB: Außenbereich
- UG: Umgebung
- DA1: Druckaufnehmer 1
- DA2: Druckaufnehmer 2
- KML: Kühlmittelleitungen
- GAO: Gehäuseaußenwand
- VFG: Verflüssigergehäuse
- AL: Außenluft
- RV: Regelventil
- RW: Rückwand
- PK: Primärkreis
- SK: Sekundärkreis(medium)
- AB: Außenbereich
- UG: Umgebung
- VFAE: Verflüssiger Eingang
- VFAB: Verflüssiger Ausgang
- KM: Kältemittel
- BFM: Befestigungsmittel
- LAAE: Luftauslasselement
- KML1: erste Kältemittelleitung
- KML2: zweite Kältemittelleitung
- OBK: Oberkante
- KOA: Kompressorabteil

## Patentansprüche

1. Kühlmöbel, zur Kühlung von Kühlgut in einem Kühlraum (KR1M), mit einem Zugangsbereich, über den das Kühlgut zugänglich ist, und mit einer Kühleinrichtung (KR1KE), die einen Kompressor (KOM) aufweist, wobei, das Kühlmöbel als Kühlregal (KR1) zur Präsentation des Kühlguts in dem Kühlraum (KR1M) ausgestaltet ist,
- der Verflüssiger (VF) mindestens teilweise innerhalb des Kühlregals (KR1) in dessen oberen Bereich (HR1) in einem Verflüssigerabteil (VFA) angeordnet und von außerhalb des Kühlregals (KR1) zugänglich ist,
- das Verflüssigerabteil (VFA) in der Weise ausgestaltet ist, dass es mit dem Kühlregal (KR1) lösbar verbunden ist,
- der Kompressor (KOM) in einem im Kühlregal (KR1) angeordneten Kompressorgehäuse (KOMG) angeordnet ist,
- der Kompressor (KOM) von außerhalb des Kühlmöbels zugänglich ist, und
- das Kompressorgehäuse (KOMG) mit dem Kühlregal (KR1) lösbar verbunden ist, **dadurch gekennzeichnet dass**, der Kompressor (KOM) innerhalb des Kühlregals (KR1) in dessen unteren Bereich (VR) angeordnet ist und dass der Kompressor (KOM) von vorn über den Kühlraum (KRIM) des Kühlregals (KR1) zugänglich ist.

2. Kühlmöbel nach Anspruch 1, **dadurch gekennzeichnet,**
- **dass** das Kühlregal (KR1) eine Rückwand (RW) aufweist, und dass die Rückwand (RW) im Bereich des Kompressors (KOM) mindestens ein Luftaustrittselement (LAE) aufweist.

3. Kühlmöbel nach nach einem der vorstehenden Ansprüche, **dadurch gekennzeichnet,**
- **dass** der Verflüssiger (VF) und der Kompressor (KOM) thermisch und/oder akustisch gegenüber dem Kühlraum (KR1M) isoliert ist.

4. Kühlmöbel nach einem der vorstehenden Ansprüche, **dadurch gekennzeichnet,**
- **dass** dem Kompressor (KOM) eine Gebläsevorrichtung (VT3) zu dessen Kühlung zugeordnet ist.

5. Kühlmöbel nach einem der vorstehenden Ansprüche, **dadurch gekennzeichnet,**
- **dass** eine Kühlmöbelsteuerung (ST) in einem Gehäusemodul angeordnet ist, und dass das Gehäusemodul mit dem Kühlregal (KR1) lösbar verbindbar ist.

6. Kühlmöbel nach einem der vorstehenden Ansprüche, **dadurch gekennzeichnet,**
- **dass** in dem Verflüssigerabteil (VFA) ein Regelelement (RE) angeordnet ist, das einen durch den Verflüssiger (VF) geführten Kältemitteldurchfluss regelt.

7. Kühlmöbel nach einem der vorstehenden Ansprüche, **dadurch gekennzeichnet,**
- **dass** dem Verflüssigerabteil (VFA) ein erstes Isolationsmedium (IS01) zugeordnet ist, das aus synthetischem Kautschuk und/oder aus einem ähnlichen Isolationsmaterial besteht.

8. Kühlmöbel nach einem der vorstehenden Ansprüche, **dadurch gekennzeichnet,**
- **dass** dem Kompressorgehäuse (KOMG) ein zweites Isolationsmedium (IS02) zugeordnet ist, das aus synthetischem Kautschuk und/oder aus einem ähnlichen Isolationsmaterial besteht.

9. Kühlmöbel nach einem der vorstehenden Ansprüche, **dadurch gekennzeichnet,**
- **dass** das Kühlregal (KR1) und mindestens ein weiteres Kühlregal (KR2) jeweils eine kühlregalindividuelle Kühleinrichtung (KR1KE, KR2KE) aufweisen, und
- **dass** die kühlregalindividuellen Kühleinrichtungen (KR1KE, KR2KE) Leitungen (KR1L1, KR1L2; KR2L1, KR2L2) aufweisen, mit denen die kühlregalindividuellen Kühleinrichtungen miteinander und/oder mit mindestens einem Wärmetauscher (WT) verbindbar sind und in denen Medien (M1, M2) unterschiedlicher Temperatur (T1, T2) transportiert werden.

10. Kühlmöbel nach Anspruch 9, **dadurch gekennzeichnet,**
- **dass** das Kühlregal (KR1) und das mindestens ein weiteres Kühlregal (KR2) mit genau mit einem gemeinsamen Wärmetauscher (WT) verbunden sind.

11. Kühlmöbel nach einem der Ansprüche 4 bis 10, **dadurch gekennzeichnet,**
- **dass** das Kühlregal (KR1, KR2) mindestens eine weitere Gebläsevorrichtung (VT1, VT2) aufweist, die im oberen Bereich des Kühlregals (KR1, KR2) angeordnet ist und einen von der kühlregalindividuellen Kühleinrichtung gebildeten Strom (KL) kühler Luft in den Kühlraum (KR1M1, KR1M2) des Kühlregals (KR1, KR2) leitet, und/oder die insbesondere im unteren Bereich des Kühlregals (KR1, KR2) angeordnet ist, die den Strom (WL) kühler Luft nach deren Erwärmung im Kühlraum (KR1M, KR2M) aus diesem absaugt.

12. Kühlmöbel (KR 1) nach einem der Ansprüche 9 bis 11, **dadurch gekennzeichnet,**
- **dass** die kühlregalinterne Kühleinrichtung (KR1KE) mit einer ersten Leitung (KR1L 1) zum Transport eines ersten Mediums (M1), das eine Temperatur (T1) eines ersten Temperaturbereichs aufweist, und zum Anschluss an den Wärmetauscher (WT) verbunden ist,
- **dass** die kühlregalinterne Kühleinrichtung (KR1KE) mit einer zweiten Leitung (KR1L2) zum Transport eines zweiten Mediums (M2), das eine Temperatur (T2) eines zweiten Temperaturbereichs aufweist, und zum Anschluss an den Wärmetauscher (WT) verbunden ist,
- **dass** die erste Leitung (KR1L1) einen ersten Leitungsanschluss (KR1L11) aufweist, der mit einem Leitungsanschluss (WTL 1) des Wärmetauschers (WT) und/oder mit einem ersten Leitungsanschluss (KR2L 11) des weiteren Kühlregals (KR2) korrespondiert,
- **dass** die erste Leitung (KR1L1) einen zweiten Leitungsanschluss (KR1L12) aufweist, der mit einem zweiten Leitungsanschluss (KR2L 12) des weiteren Kühlregals (KR2) korrespondiert,
- **dass** die zweite Leitung (KRL2) einen ersten Leitungsanschluss (KR1L21) aufweist, der mit einem Leitungsanschluss (WTL 1) des Wärmetauschers (WT) und/oder mit einem ersten Leitungsanschluss (KR2L21) des weiteren Kühlregals (KR2) korrespondiert, und
- **dass** die zweite Leitung (KR1L2) einen zweiten Leitungsanschluss (KR1L22) aufweist, der mit einem zweiten Leitungsanschluss (KR2L21) des weiteren Kühlregals (KR2) korrespondiert.

13. Kühlmöbel nach Anspruch 12, **dadurch gekennzeichnet,**
- **dass** die Leitungsanschlüsse (KR1L11, KR1L12; KR1L21, KR1L22; WTL1, WTL2) identisch sind.

14. Kühlmöbel nach Anspruch 12 oder 13, **dadurch gekennzeichnet,**
- **dass** Verflüssiger (KR1KEVF; KR2KEVF) der kühlregalindividuellen Kühleinrichtungen (KR1KE, KR2KE) mit der ersten Leitung (KR1L1, KR2L1) und mit der zweiten Leitung (KR1L2, KR2L2) verbunden sind.

15. Kühlmöbel nach einem der Ansprüche 10 bis 14, **dadurch gekennzeichnet,**
- **dass** das Kühlregal (KR1) und das mindestens eine weitere Kühlregal (KR2) mit einem gemeinsamen Wärmetauscher (WT) und/oder mit einem Gerät (HZ) verbunden sind, das Wärme an die Umgebung abgibt.

16. Kühlmöbel nach einem der vorstehenden Ansprüche, **dadurch gekennzeichnet,**
- **dass** der Kühlraum (KR1M) an seinem Zugangsbereich ein lösbares Wand element aufweist.

17. Kühlmöbel nach einem der Ansprüche 9 bis 16, **dadurch gekennzeichnet,**
- **dass** eine kühlregalindividuelle Kühleinrichtung (KR1KE) mindestens zwei Kühlregalen (KR1, KR2) zugeordnet ist.

18. Kühlmöbel nach einem der vorstehenden Ansprüche, **dadurch gekennzeichnet,**
- **dass** der Kühlraum (KR1M) mindestens an einer Seite offen ausgestaltet ist, so dass das Kühlgut im Kühlbetrieb frei zugänglich ist.

## Claims

1. Refrigerating furniture, for cooling chiller product in a refrigeration chamber (KR1M), with an access region via which the chiller product can be accessed, and with a cooling device (KR1 KE) having a compressor (KOM), wherein the refrigerating furniture is configured as a refrigerated cabinet (KR1) for the presentation of the chiller product in the refrigeration chamber (KR1M),
- the condenser (VF) is at least partially arranged inside the refrigerated cabinet (KR1) in its upper region (HR1) within a condenser chamber (VFA) and is accessible from outside the refrigerated cabinet (KR1),
- the condenser chamber (VFA) is configured so as to be detachably connected to the refrigerated cabinet (KR1),
- the compressor (KOM) is arranged in a compressor housing (KOMG) arranged in the refrigerated cabinet (KR1),
- the compressor (KOM) is accessible from outside the refrigerating furniture, and
- the compressor housing (KOMG) is detachably connected to the refrigerated cabinet (KR1),
**characterised in that** the compressor (KOM) is arranged in the lower region (VR) of the refrigerated cabinet (KR1) and is accessible from the front via the refrigeration chamber (KR1M) of said refrigerated cabinet (KR1).

2. Refrigerating furniture according to claim 1, **characterised in that**
- the refrigerated cabinet (KR1) has a rear wall (RW), and the rear wall (RW) has at least one air outlet element (LAE) in the region of the compressor (KOM).

3. Refrigerating furniture according to any one of the preceding claims, **characterised in that**
- the condenser (VF) and the compressor (KOM) are thermally and/or acoustically insulated from the refrigeration chamber (KR1M).

4. Refrigerating furniture according to any one of the preceding claims, **characterised in that**
- the compressor (KOM) is assigned a blower device (VT3) for cooling.

5. Refrigerating furniture according to any one of the preceding claims, **characterised in that**
- a refrigerating furniture control (ST) is arranged in a housing module, and the housing module can be detachably connected to the refrigerated cabinet (KR1).

6. Refrigerating furniture according to any one of the preceding claims, **characterised in that**
- a control element (RE) is arranged in the condenser chamber (VFA) and regulates a flow of the refrigerant through the condenser (VF).

7. Refrigerating furniture according to any one of the preceding claims, **characterised in that**
- the condenser chamber (VFA) is assigned a first insulation medium (IS01) comprising synthetic rubber and/or a similar insulation material.

8. Refrigerating furniture according to any one of the preceding claims, **characterised in that**
- the compressor housing (KOMG) is assigned a second insulation medium (IS02) comprising synthetic rubber and/or a similar insulation material.

9. Refrigerating furniture according to any one of the preceding claims, **characterised in that**
- the refrigerated cabinet (KR1) and at least one further refrigerated cabinet (KR2) each have a cooling device (KR1KE, KR2KE) individual to the refrigerated cabinet,
and **in that**
- the cooling devices (KR1KE, KR2KE) individual to the refrigerated cabinet have pipes (KR1L1, KR1L2; KR2L1, KR2L2) to which the cooling devices individual to the refrigerated cabinet are interconnectable and/or are connectable to at least one heat exchanger (WT) and in which media (M1, M2) of differing temperatures (T1, T2) are carried.

10. Refrigerating furniture according to claim 9, **characterised in that**
- the refrigerated cabinet (KR1) and the at least one further refrigerated cabinet (KR2) are connected to exactly one common heat exchanger (WT).

11. Refrigerating furniture according to any one of claims 4 to 10, **characterised in that**
- the refrigerated cabinet (KR1, KR2) has at least one further blower device (VT1, VT2) which is arranged in the upper region of the refrigerated cabinet (KR1, KR2) and conducts a stream (KL) of cool air formed by means of the cooling device individual to the refrigerated cabinet into the refrigeration chamber (KR1M1, KR1M2) of the refrigerated cabinet (KR1, KR2), and/or which is arranged in particular in the lower region of the refrigerated cabinet (KR1, KR2) and extracts the stream (WL) of cool air out of the refrigeration chamber (KR1M, KR2M) after its warming therein.

12. Refrigerating furniture (KR 1) according to any one of claims 9 to 11, **characterised in that**
- the cooling device (KR1KE) internal to the refrigerated cabinet is connected to a first pipe (KR1L1) for carrying a first medium (M1) which has a temperature (T1) in a first temperature range and for connection to the heat exchanger (WT),
**in that**
- the cooling device (KR1KE) internal to the refrigerated cabinet is connected to a second pipe (KR1L2) for carrying a second medium (M2) which has a temperature (T2) in a second temperature range and for connection to the heat exchanger (WT),
**in that**
- the first pipe (KR1L1) has a first pipe connector (KR1L11) which corresponds to a pipe connector (WTL1) of the heat exchanger (WT) and/or to a first pipe connector (KR2L11) of the further refrigerated cabinet (KR2),
**in that**
- the first pipe (KR1L1) has a second pipe connector (KR1L12) which corresponds to a second pipe connector (KR2L12) of the further refrigerated cabinet (KR2),
**in that**
- the second pipe (KRL2) has a first pipe connector (KR1L21) which corresponds to a pipe connector (WTL1) of the heat exchanger (WT) and/or to a first pipe connector (KR2L21) of the further refrigerated cabinet (KR2)
and **in that**
- the second pipe (KR1L2) has a second pipe connector (KR1L22) which corresponds to a second pipe connector (KR2L21) of the further refrigerated cabinet (KR2).

13. Refrigerating furniture according to claim 12, **characterised in that**
- the pipe connectors (KR1L11, KR1L12; KR1L21, KR1L22; WTL1, WTL2) are identical.

14. Refrigerating furniture according to claim 12 or 13, **characterised in that**
- condensers (KR1KEVF; KR2KEVF) of the cooling devices (KR1KE, KR2KE) individual to the refrigerated cabinet are connected to the first pipe (KR1L1, KR2L1) and to the second pipe (KR1L2, KR2L2).

15. Refrigerating furniture according to any one of claims 10 to 14, **characterised in that**
- the refrigerated cabinet (KR1) and the at least one further refrigerated cabinet (KR2) are connected to a common heat exchanger (WT) and/or to a device (HZ) which delivers heat to the environment.

16. Refrigerating furniture according to any one of the preceding claims, **characterised in that**
- the refrigeration chamber (KR1M) has a detachable wall element in its entrance region.

17. Refrigerating furniture according to any one of claims 9 to 16, **characterised in that**
- a cooling device (KR1KE) individual to the refrigerated cabinet is assigned to at least two refrigerated cabinets (KR1, KR2).

18. Refrigerating furniture according to any one of the preceding claims, **characterised in that**
- the refrigeration chamber (KR1M) is configured to be open on at least one side so that the chiller product is freely accessible during cooling operation.

## Revendications

1. Meuble frigorifique, destiné à la réfrigération d'un produit réfrigéré dans une zone réfrigérée (KR1M), doté d'une zone d'accès, par laquelle le produit réfrigéré est accessible, et doté d'un dispositif de réfrigération (KR1KE), lequel comporte un compresseur (KOM),
dans lequel
- le meuble frigorifique est configuré comme vitrine réfrigérée (KR1) pour la présentation du produit réfrigéré dans la zone réfrigérée (KR1M),
- le condenseur (VF) est agencé au moins partiellement à l'intérieur de la vitrine réfrigérée (KR1) dans un compartiment de condenseur (VFA) dans la zone supérieure (HR1) de celle-ci et est accessible depuis l'extérieur de la vitrine réfrigérée,
- le compartiment de condenseur (VFA) est configuré de manière à être relié à la vitrine réfrigérée (KR1) de manière détachable,
- le compresseur (KOM) est agencé dans un boîtier de compresseur (KOMG) agencé dans la vitrine réfrigérée (KR1),
- le compresseur (KOM) est accessible de l'extérieur du meuble frigorifique, et
- le boîtier de compresseur (KOMG) est relié à la vitrine réfrigérée (KR1) de manière détachable,
**caractérisé en ce que** le compresseur (KOM) est agencé à l'intérieur de la vitrine réfrigérée (KR1) dans la zone inférieure (VR) de celle-ci et **en ce que** le compresseur (KOM) est accessible par l'avant au-dessus de la zone réfrigérée (KR1M) de la vitrine réfrigérée (KR1).

2. Meuble frigorifique selon la revendication 1, **caractérisé en ce**
- **que** la vitrine réfrigérée (KR1) comporte une paroi arrière (RW), et en ce que la paroi arrière (RW) comporte au moins un élément de sortie d'air (LAE) dans la zone du compresseur (KOM).

3. Meuble frigorifique selon l'une des revendications précédentes, **caractérisé en ce**
- **que** le condenseur (VF) et le compresseur (KOM) sont isolés de manière thermique et/ou acoustique par rapport à la zone réfrigérée (KR1 M).

4. Meuble frigorifique selon l'une des revendications précédentes, **caractérisé en ce**
- **qu'**un moyen de soufflerie (VT3) est ordonné au compresseur (KOM) pour le refroidissement de celui-ci.

5. Meuble frigorifique selon l'une des revendications précédentes, **caractérisé en ce**
- **qu'**une commande de meuble frigorifique (ST) est agencée dans un module de boîtier, et en ce que le module de boîtier peut être relié de manière détachable à la vitrine réfrigérée (KR1).

6. Meuble frigorifique selon l'une des revendications précédentes, **caractérisé en ce**
- **qu'**un élément régulateur (RE) est agencé dans le compartiment de condenseur (VFA), régulant un débit de frigorigène passant au travers du condenseur (VF).

7. Meuble frigorifique selon l'une des revendications précédentes, **caractérisé en ce**
- **qu'**un premier milieu isolant (ISO1) est ordonné au compartiment de condenseur (VFA), constitué de caoutchouc synthétique et/ou d'un matériau isolant similaire.

8. Meuble frigorifique selon l'une des revendications précédentes, **caractérisé en ce que**
- qu'un deuxième milieu isolant (ISO2) est ordonné au boîtier de compresseur (KOMG), constitué de caoutchouc synthétique et/ou d'un matériau isolant similaire.

9. Meuble frigorifique selon l'une des revendications précédentes, **caractérisé en ce**
- **que** la vitrine réfrigérée (KR1) et au moins une autre vitrine réfrigérée (KR2) comportent respectivement un dispositif de réfrigération individuel (KR1KE, KR2KE) pour chaque vitrine réfrigérée,
et en ce
- **que** les dispositifs de réfrigération individuels (KR1KE, KR2KE) comportent des conduites (KR1L1, KR1L2; KR2L1, KR2L2), avec lesquelles les dispositifs de réfrigération individuels peuvent être reliés l'un à l'autre et/ou à au moins un échangeur de chaleur (WT) et à l'intérieur desquels des milieux (M1, M2) de températures différentes (T1, T2) sont transportés.

10. Meuble frigorifique selon la revendication 9, **caractérisé en ce**
- **que** la vitrine réfrigérée (KR1) et l'au moins une autre vitrine réfrigérée (KR2) sont reliés à exactement un échangeur de chaleur (WT).

11. Meuble frigorifique selon l'une des revendications 4 à 10, **caractérisé en ce**
- **que** la vitrine réfrigérée (KR1, KR2) comporte au moins un autre moyen de soufflerie (VT1, VT2), lequel est agencé dans la zone supérieure de la vitrine réfrigérée (KR1, KR2) et conduit un courant d'air frais (KL) formé par les dispositifs de réfrigération individuels dans la zone réfrigérée (KR1M1, KR1M2) de la vitrine réfrigérée (KR1, KR2), et/ou est agencé dans la zone inférieure de la vitrine réfrigérée (KR1, KR2) et aspire le courant d'air frais (WL) après son réchauffement dans la zone réfrigérée (KR1M, KR2M) hors de celle-ci.

12. Meuble frigorifique (KR1) selon l'une des revendications 9 à 11, **caractérisé en ce**
- **que** le dispositif de réfrigération (KR1KE) interne de la vitrine réfrigérée est relié à une première conduite (KR1L1) pour le transport d'un premier milieu (M1), lequel possède une température (T1) d'une première plage de température, et pour le raccordement à l'échangeur de chaleur (WT),
en ce
- **que** le dispositif de réfrigération (KR1KE) interne de la vitrine réfrigérée est relié à une deuxième conduite (KR1L2) pour le transport d'un deuxième milieu (M2), lequel possède une température (T2) d'une deuxième plage de température, et pour le raccordement à l'échangeur de chaleur (WT),
en ce
- **que** la première conduite (KR1L1) comporte un premier raccord de conduite (KR1L11), lequel correspond avec un raccord de conduite (WTL1) de l'échangeur de chaleur (WT) et/ou avec un premier raccord de conduite (KR2L11) de l'autre vitrine réfrigérée (KR2),
en ce
- **que** la première conduite (KR1L1) comporte un deuxième raccord de conduite (KR1L12), lequel correspond avec un deuxième raccord de conduite (KR2L12) de l'autre vitrine réfrigérée (KR2),
en ce
- **que** la deuxième conduite (KRL2) comporte un premier raccord de conduite (KR1L21), lequel correspond avec un raccord de conduite (WTL1) de l'échangeur de chaleur (WT) et/ou avec un premier raccord de conduite (KR2L21) de l'autre vitrine réfrigérée (KR2),
et en ce
- **que** la deuxième conduite (KR1L2) comporte un deuxième raccord de conduite (KR1L22), lequel correspond avec un deuxième raccord de conduite (KR2L21) de l'autre vitrine réfrigérée (KR2).

13. Meuble frigorifique selon la revendication 12, **caractérisé en ce**
- **que** les raccords de conduite (KR1L11, KR1L12; KR1L21, KR1L22; WTL1, WTL2) sont identiques.

14. Meuble frigorifique selon la revendication 12 ou 13, **caractérisé en ce**
- **que** les condenseurs (KR1KEVF; KR2KEVF) des dispositifs de réfrigération individuels (KR1KE, KR2KE) sont reliés à la première conduite (KR1L1, KR2L1) et à la deuxième conduite (KR1L2, KR2L2).

15. Meuble frigorifique selon l'une des revendications 10 à 14, **caractérisé en ce**
- **que** la vitrine réfrigérée (KR1) et l'au moins une autre vitrine réfrigérée (KR2) sont reliées à un échangeur de chaleur commun (WT) et/ou à un appareil (GZ) qui émet la chaleur dans l'environnement.

16. Meuble frigorifique selon l'une des revendications précédentes, **caractérisé en ce**
- **que** la zone réfrigérée (KR1M) comporte un élément de paroi amovible à sa zone d'accès.

17. Meuble frigorifique selon l'une des revendications 9 à 16, **caractérisé en ce**
- **qu'**un dispositif de réfrigération individuel (KR1KE) est ordonné à au moins deux vitrines réfrigérées (KR1, KR2).

18. Meuble frigorifique selon l'une des revendications précédentes, **caractérisé en ce**
- **que** la zone réfrigérée (KR1M) est configurée de manière ouverte sur au moins un côté, de sorte que le produit réfrigéré est librement accessible lors du fonctionnement de la réfrigération.
